# EUROPÄISCHE PATENTSCHRIFT

(11) **EP 3 361 827 B1**
(45) Veröffentlichungstag und Bekanntmachung des Hinweises auf die Patenterteilung: **28.08.2019**
(21) Anmeldenummer: 18156404.8
(22) Anmeldetag: 13.02.2018
(51) Int. Cl.: H05B 6/06

(54) **VERFAHREN ZUM BETRIEB EINES KOCHFELDS UND KOCHFELD**
COOKING HOB AND METHOD FOR OPERATING A COOKING HOB
PROCÉDÉ DE FONCTIONNEMENT D'UNE PLAQUE DE CUISSON ET PLAQUE DE CUISSON

(30) Priorität: 13.02.2017 DE 102017202235
(43) Veröffentlichungstag der Anmeldung: 15.08.2018
(73) Patentinhaber: E.G.O. Elektro-Gerätebau GmbH, 75038 Oberderdingen (DE)
(72) Erfinder: Egenter, Christian, 75015 Bretten (DE); Fuchs, Etienne, 68789 St. Leon-Rot (DE)
(74) Vertreter: Patentanwälte Ruff, Wilhelm, Beier, Dauster & Partner mbB

(56) Entgegenhaltungen:
- EP-A1- 3 026 981
- EP-B1- 2 420 105
- DE-A1-102015 210 650
- US-A1- 2010 243 642

## Beschreibung

### Anwendungsgebiet und Stand der Technik

Die Erfindung betrifft ein Verfahren zum Betrieb eines Kochfelds sowie ein zur Durchführung dieses Verfahrens ausgebildetes Kochfeld, insbesondere als Induktionskochfeld.

Aus der DE 102015210650 A1 ist ein Induktionskochfeld bekannt mit einer Kochfeldplatte, unter der mehrere Induktionsheizspulen als Heizeinrichtungen in einem Heizbereich angeordnet sind. Diese überdecken eine Fläche, die im Wesentlichen derjenigen des Heizbereichs entspricht. So ist es möglich, dass ein Kochgefäß mit beliebiger Größe an beliebiger Stelle auf die Kochfeldplatte aufgesetzt werden kann und dort mit einer von einer Bedienperson vorgebbaren Soll-Leistungsstufe beheizt werden kann. Dabei kann eine Vielzahl von Induktionsheizspulen vorgesehen sein, beispielsweise sechzehn und mehr Induktionsheizspulen. Ein Kochgefäß bedeckt in den meisten Fällen mindestens zwei Induktionsheizspulen, häufig auch drei oder vier Induktionsheizspulen.

Aus der EP 3026981 A1 ist ein Induktionskochfeld bekannt mit mehreren Induktionsheizeinrichtungen und einer Vielzahl von Sensorspulen, um zu erkennen, ob und wo ein Kochgefäß über mehreren der Induktionsheizeinrichtungen aufgesetzt ist. Diese Sensorspulen sind unter anderem über einem Zwischenbereich zwischen benachbarten Induktionsheizeinrichtungen angeordnet.

Aus der EP 1688018 A1 und der EP 2420105 A1 sind weitere Induktionskochfelder bekannt mit jeweils einer Vielzahl von Induktionsheizeinrichtungen. Dort sind jeweils Möglichkeiten beschrieben, wie in dem Fall, dass ein Kochgefäß mehrere Induktionsheizeinrichtungen bedeckt, die Leistung auf die einzelnen Induktionsheizeinrichtungen verteilt wird. Dies wird bei der US 2010/0243642 A1 auch noch weiter dahin entwickelt, dass eine Überprüfung der Aktivierung einzelner Induktionsheizeinrichtungen erfolgt, wenn Änderungen der Bedeckung durch ein Kochgefäß festgestellt werden.

### Aufgabe und Lösung

Der Erfindung liegt die Aufgabe zugrunde, ein eingangs genanntes Verfahren sowie ein zur Durchführung dieses Verfahrens geeignetes Kochfeld zu schaffen, mit denen Probleme des Standes der Technik gelöst werden können und es insbesondere möglich ist, eine Soll-Leistung für ein Kochgefäß so auf mindestens zwei Heizeinrichtungen zu verteilen, dass eine möglichst gleichmäßige Beheizung des Kochgefäßes erfolgt, vorteilhaft mit möglichst gleichmäßiger Leistungsdichte in seinem Boden,.

Gelöst wird diese Aufgabe durch ein Verfahren mit den Merkmalen des Anspruchs 1 sowie ein entsprechend ausgebildetes Kochfeld mit den Merkmalen des Anspruchs 11. Vorteilhafte sowie bevorzugte Ausgestaltungen der Erfindung sind Gegenstand der weiteren Ansprüche und werden im Folgenden näher erläutert. Dabei werden manche der Merkmale nur für das Verfahren oder nur für das Kochfeld beschrieben. Sie sollen jedoch unabhängig davon sowohl für das Verfahren als auch für das Kochfeld selbständig und unabhängig voneinander gelten können. Der Wortlaut der Ansprüche wird durch ausdrückliche Bezugnahme zum Inhalt der Beschreibung gemacht.

Es ist vorgesehen, dass das Kochfeld eine Vielzahl von nebeneinander und hintereinander angeordneten Heizeinrichtungen in einem Heizbereich aufweist. Die Heizeinrichtungen sind vorteilhaft gleichartig bzw. identisch ausgebildet, bevorzugt können sie zumindest angenähert als rechteckig angesehen werden. Zwischen seitlich nebeneinander angeordneten Heizeinrichtungen und zwischen hintereinander angeordneten Heizeinrichtungen ist jeweils ein Abstand gegeben, so dass jeweils Zwischenflächen entstehen zwischen zwei benachbarten Heizeinrichtungen, die nebeneinander oder hintereinander angeordnet sind. In den Zwischenflächen oder über den Zwischenflächen ist jeweils mindestens ein Zusatz-Topferkennungssensor angeordnet. Diese Zusatz-Topferkennungssensoren dienen dazu, Position und Größe eines aufgesetzten Kochgefäßes zu bestimmen, wobei dazu gemeinsam oder auch alternativ auch die Heizeinrichtungen selbst herangezogen werden können. Auch im Bereich der Heizeinrichtungen oder über einer Heizeinrichtung können vorteilhaft derartige Zusatz-Topferkennungssensoren vorgesehen sein, wodurch die Erkennungsgenauigkeit verbessert wird.

Das erfindungsgemäße Verfahren beinhaltet die folgenden Schritte. Eingangs wird überprüft, ob ein Kochgefäß auf dem Heizbereich über mehreren Heizeinrichtungen bzw. mehr als einer einzigen Heizeinrichtung aufgesetzt ist. Dazu können eben die Heizeinrichtungen selbst und/oder vor allem die vorgenannten Zusatz-Topferkennungssensoren verwendet werden. In diesem Fall ist auch klar, dass sehr wahrscheinlich eine Leistungsaufteilung zur Beheizung des Kochgefäßes auf die mehreren Heizeinrichtungen stattfinden wird. In einem folgenden Schritt werden eine Position und eine Größe des aufgesetzten Kochgefäßes bestimmt. Hierzu kann anhand der Informationen der Heizeinrichtungen selbst und/oder der Zusatz-Topferkennungssensoren eine abgespeicherte Tabelle verwendet werden, vorteilhaft ein geometrisches Modell, welches später noch näher erläutert wird. Anschließend wird eine Soll-Leistungsstufe entsprechend einer Soll-Leistung und/oder einer Soll-Leistungsdichte für das Kochgefäß eingestellt, vorteilhaft an einer Bedieneinrichtung durch eine Bedienperson. Alternativ könnte sie auch von einem Kochprogramm vorgegeben sein. Dann ist die benutzerabhängige Handlung diejenige des Aufsetzens des Kochgefäßes auf die Kochfeldplatte bzw. den Heizbereich.

In einem folgenden Schritt werden Heizeinrichtungen ermittelt, die mit weniger oder geringer als einer vorgegebenen Mindestbedeckung von dem Kochgefäß bedeckt werden. Diese Heizeinrichtungen werden nicht zum Beheizen des Kochgefäßes verwendet bzw. nicht aktiviert, wodurch bei einer geringen Bedeckung ein sehr ineffizientes Beheizen vermieden werden kann, insbesondere auch bezüglich möglicherweise entstehender Störstrahlung aufgrund einer geringen Einkopplung des entstandenen Magnetfelds in das Kochgefäß wegen der geringen Bedeckung. Des Weiteren können dadurch unter Umständen auch Konfliktfälle zwischen Kochgefäßen besser vermieden werden oder gelöst werden, weil dann derart gering bedeckte Heizeinrichtungen zur Beheizung eines anderen Kochgefäßes zur Verfügung stehen können. Eine solche Mindestbedeckung kann in einem Bereich von 4 % bis 20 % liegen, vorteilhaft in einem Bereich von 5 % bis 10 %, was später noch näher erläutert wird.

Danach wird eine Summe der von dem Kochgefäß auf jeder Heizeinrichtung mit Mindestbedeckung bedeckten Flächen als Summenbedeckung bestimmt oder berechnet. Diese bedeckten Flächen können besonders vorteilhaft auf der bekannten Position und Größe des Kochgefäßes basierend bestimmt werden, weil ja bekannt ist, wie das Kochgefäß aufgesetzt ist. Alternativ können die bedeckten Flächen aus elektrischen Parametern der Heizeinrichtungen bestimmt werden aufgrund deren Funktion zur Kochgefäßerkennung. Dies gilt vor allem für den Fall, dass Induktionsheizspulen verwendet werden. Die Summenbedeckung ist also eine Fläche. Dann wird eine Fehlfläche berechnet als Flächendifferenz aus der bestimmten Größe bzw. Fläche des Kochgefäßes minus der vorgenannten Summenbedeckung. Diese Fehlfläche ist wiederum, genauso wie die Summenbedeckung, eine Fläche. Sie entspricht quasi der Fläche der Luftspalte, die zwischen benachbarten Heizeinrichtungen verlaufen und die von dem Kochgefäß überdeckt sind, weil die Heizeinrichtungen einen gewissen Abstand zueinander aufweisen, beispielsweise 1 mm bis 10 mm. Auch wenn deren Bezeichnung nur auf die Fehlflächen bzw. diese Luftspalte oder Abstände entsprechend den Zwischenflächen zwischen benachbarten Heizeinrichtungen hindeutet, so ist hier ganz offensichtlich auch die bedeckte Fläche von denjenigen Heizeinrichtungen enthalten, die eine geringere als die vorgegebene Mindestbedeckung durch das Kochgefäß aufweisen. Somit ist dies eben eine Art fehlende Fläche und die Fehlfläche gibt an, welche Fläche des Kochgefäßes nicht durch eine darunter angeordnete und somit bedeckte Heizeinrichtung beheizt wird.

In einem nachfolgenden Schritt wird eine Fehlflächen-Gewichtung für jede der Heizeinrichtungen mit Mindestbedeckung berechnet oder ermittelt. Sie wird für das Aufteilen der Fehlfläche auf die betriebenen Heizeinrichtungen benötigt. Durch diese Fehlflächen-Gewichtung können Heizeinrichtungen mit relativ großer Bedeckung durch das Kochgefäß ein kleines Gewicht bekommen bei diesem Berechnen bzw. Aufteilen, während Heizeinrichtungen mit relativ kleiner Bedeckung durch das Kochgefäß ein großes Gewicht dabei bekommen. Dadurch soll berücksichtigt werden, dass bei Heizeinrichtungen mit relativ kleiner Bedeckung die unbedeckten Fehlflächen bzw. Zwischenflächen im Verhältnis zu der relativ kleinen Bedeckung stärker ins Gewicht fallen als bei Heizeinrichtungen mit relativ großer Bedeckung. Auch dies soll dazu dienen, nicht nur die unbeheizten Fehlflächen bzw. Zwischenflächen zu kompensieren, sondern auch möglicherweise geringere Wirkungsgrade von gering bedeckten Heizeinrichtungen zu kompensieren. Insgesamt kann so versucht werden das Ziel zu erreichen, nicht nur irgendwie die vorgegebene und eingestellte Soll-Leistung im Boden des Kochgefäßes zu erzeugen, sondern auch eine möglichst gleichmäßige Verteilung der Beheizung zu erreichen. Mögliche Vorgehensweisen beim genauen Berechnen dieser Fehlflächen-Gewichtung werden später noch näher erläutert.

Des Weiteren wird eine wirksame Fläche für jede Heizeinrichtung mit Mindestbedeckung aus der von dem Kochgefäß auf jeder Heizeinrichtung bedeckten Fläche sowie aus der Flächendifferenz und aus der Fehlflächen-Gewichtung berechnet. Dabei kann eben auch die vorgenannte Gewichtung vorgenommen werden. Aus der wirksamen Fläche jeder Heizeinrichtung sowie der eingestellten Soll-Leistung bzw. Soll-Leistungsdichte für das Kochgefäß kann für jede Heizeinrichtung ihre Soll-Leistung berechnet werden bzw. bestimmt werden. Dann werden die von dem Kochgefäß mit der Mindestbedeckung bedeckten Heizeinrichtungen mit jeweils ihrer Soll-Leistung betrieben. In Summe entspricht diese Soll-Leistung dann der mittels der Soll-Leistungsstufe eingestellten Soll-Leistung.

Eine zuvor genannte Mindestbedeckung kann in vorteilhafter Ausgestaltung der Erfindung 4 % bis 20 % der jeweiligen Fläche der Heizeinrichtung betragen, vorteilhaft 5 % bis 10 %. Die von dem Kochgefäß bedeckten Flächen auf nicht berücksichtigten Heizeinrichtungen, die also nicht diese Mindestbedeckung erreichen, werden der Flächendifferenz jeweils zur Kompensation zugeschlagen bzw. werden beim Berechnen der Fehlflächen-Gewichtung berücksichtigt. Dies kann relativ zur Bedeckung der einzelnen Heizeinrichtung erfolgen beim Zuschlagen zur Kompensation. Relativ stark bedeckte Heizeinrichtungen können hierbei mehr zugeschlagen bekommen als relativ gering bedeckte Heizeinrichtungen. Alternativ kann bei der Fehlflächen-Gewichtung vorteilhaft vorgesehen sein, dass dort relativ gering bedeckte Heizeinrichtungen überproportional viel Anteil der Fehlfläche zugeschlagen bekommen.

Bei einer Möglichkeit der Erfindung kann vorgesehen sein, dass zum Berechnen der Fehlflächen-Gewichtung ermittelt wird, welches Verhältnis die Flächendifferenz zum jeweiligen Anteil der von dem Kochgefäß auf jeder Heizeinrichtung mit Mindestbedeckung bedeckten Fläche aufweist. Dieses Verhältnis kann mit der Flächendifferenz multipliziert werden als Fehlflächen-Anteil. Ein jeweiliger Fehlflächen-Anteil jeder Heizeinrichtung mit einer Mindestbedeckung kann zu der von dem Kochgefäß auf diese Heizeinrichtung bedeckten Fläche addiert werden, wodurch man eine Gesamtfläche pro Heizeinrichtung erhält. Abhängig vom Anteil dieser Gesamtfläche an der Fläche des Topfes ergibt sich die anteilige Soll-Leistung, mit der diese Heizeinrichtung dann beheizt werden kann. Vorteilhaft kann aus der Soll-Leistung und der von dem Kochgefäß bedeckten Fläche die Leistungsdichte für diese Heizeinrichtung bestimmt werden und dann diese Heizeinrichtung damit betrieben werden.

In alternativer und besonders bevorzugter Ausgestaltung der Erfindung kann zum Berechnen der Fehlflächen-Gewichtung der Anteil der von dem Kochgefäß auf einer Heizeinrichtung mit Mindestbedeckung bedeckten Fläche an der Summenbedeckung von 100 % abgezogen werden, wodurch man den relativen Fehlflächen-Anteil erhält. Sämtliche relativen Fehlflächen-Anteile der Heizeinrichtungen mit Mindestbedeckung werden addiert zu einer Fehlflächen-Anteilsumme. Bei mehr als zwei bedeckten Heizeinrichtungen kann diese deutlich über 100 % liegen. Dann wird der relative Anteil jedes Fehlflächen-Anteils an der Fehlflächen-Anteilsumme bestimmt und mit der zuvor bestimmten Fehlflächen-Fläche multipliziert, wodurch man eine jeweilige Fehlflächen-Anteilsfläche erhält. Diese Fehlflächen-Anteilsfläche wird dann zu der von dem Kochgefäß bedeckten Fläche addiert, wobei der Anteil dieser Summe an der gesamten Fläche des Kochgefäßes bestimmt wird, und die an jede Heizeinrichtung abzugebende Leistung entsprechend diesem Anteil an der eingestellten Soll-Leistung für das Kochgefäß berechnet wird. Dabei erfolgt also eine zuvor genannte stärkere Gewichtung gering bedeckter Heizeinrichtungen bei der Aufteilung der unbeheizten Fehlflächen auf die mit Mindestbedeckung bedeckten Heizeinrichtungen. Dies könnte grundsätzlich zwar auch bereits bei der Aufteilung der Flächen von nicht ausreichend bedeckten Heizeinrichtungen vorgenommen werden, vor allem weil diese auch erfahrungsgemäß sehr wahrscheinlich an eine zwar ausreichend, aber relativ gering bedeckte Heizeinrichtung heranreichen oder benachbart zu dieser angeordnet sind.

Einfach ausgedrückt geht hier es darum, um Heizeinrichtungen mit kleiner Bedeckung in der Fehlflächen-Kompensation hoch zu gewichten, dass nicht die relative Bedeckung selbst sondern deren Differenz zur Vollbedeckung verwendet wird. Die Fehlflächen-Gewichtung ergibt sich aus dem Quotient einer einzelnen Differenz-Bedeckung zur Summe aller Differenzbedeckungen, wobei auch hier nur die Heizeinrichtungen mit ausreichender Bedeckung größer der Mindestbedeckung verwendet werden.

Es soll im Besonderen auch möglich sein, dass Heizeinrichtungen mit großer Bedeckung eine negative Fehlflächen-Gewichtung zugeordnet bekommen können, um so gegebenenfalls den Fehlflächen-Effekt auch überkompensieren zu können. Dies kann beispielsweise für die zusätzliche Kompensation des abnehmenden Wirkungsgrads bei kleiner Heizeinrichtung-Bedeckung notwendig sein.

In vorteilhafter Ausgestaltung der Erfindung ist der Abstand zwischen seitlich nebeneinander angeordneten Heizeinrichtungen kleiner als zwischen hintereinander angeordneten Heizeinrichtungen. Bei seitlich nebeneinander angeordneten Heizeinrichtungen kann der Abstand mindestens 5 mm bis 20 mm betragen. Bei hintereinander angeordneten Heizeinrichtungen kann der Abstand mindestens 10 mm bis 25 mm betragen.

In vorteilhafter weiterer Ausgestaltung der Erfindung kann aufgrund der Position und der Größe des Kochgefäßes bestimmt werden, welcher Anteil des Kochgefäßes jeweils eine Heizeinrichtung bedeckt. Für das Bestimmen der Position und/oder der Größe des aufgesetzten Kochgefäßes und dann der Bedeckung der einzelnen Heizeinrichtungen durch das Kochgefäß kann ein eingangs genanntes geometrisches Modell verwendet werden. Dieses kann in einem Speicher einer Steuerung des Kochfelds abgespeichert sein, vorteilhaft als eine Art Tabelle. Dabei kann in vorteilhafter Ausgestaltung der Erfindung ein Mittelpunkt des Kochgefäßes bestimmt werden und dann basierend auf der Annahme eines kreisrunden Kochgefäßes dessen Fläche und somit Größe ermittelt werden.

Bei der vorgenannten Fehlflächen-Gewichtung und ihrer Mittelung kann vorteilhaft vorgesehen sein, dass eine Heizeinrichtung mit einer überdurchschnittlichen Bedeckung durch das Kochgefäß eine unterdurchschnittliche Erhöhung ihrer Leistung erfährt aufgrund des bestimmten relativ geringeren Anteils an der Fehlflächen-Fläche bzw. Fehlflächen-Anteilsumme. Eine Heizeinrichtung mit einer unterdurchschnittlichen Bedeckung durch das Kochgefäß dagegen erfährt eine überdurchschnittliche Erhöhung ihrer Leistung.

In weiterer Ausgestaltung der Erfindung kann vorgesehen sein, dass mittels mindestens eines Zusatz-Topferkennungssensors, vorzugsweise auch zusätzlich mittels der Heizeinrichtungen selbst, eine Positionsveränderung eines auf den Heizbereich aufgestellten Kochgefäßes erkannt wird. Anschließend kann nur an denjenigen Heizeinrichtungen eine Veränderung ihrer Bedeckung durch das positionsveränderte Kochgefäß abgefragt werden, die benachbart zu diesem Zusatz-Topferkennungssensor sind.

In weiterer Ausgestaltung der Erfindung ist es möglich, dass für eine Heizeinrichtung eine Leistungsdichte bzw. eine Leistung auch unterhalb der an der Bedieneinrichtung eingestellten Soll-Leistungsdichte bzw. Soll-Leistung verwendet wird. Dies kann bei bestimmten Bedeckungen bzw. Konstellationen von Heizeinrichtungen und Kochgefäß auftreten.

In Ausgestaltung der Erfindung ist es möglich, dass eine Soll-Gesamtleistungsdichte aller von einem Kochgefäß bedeckten und zu dessen Beheizung betriebenen Heizeinrichtungen berechnet wird aus der Summe der einzelnen Leistungsdichten jeder Heizeinrichtung. Diese Soll-Gesamtleistungsdichte wird mit einer für ein darüber aufgestelltes und zu beheizendes Kochgefäß zulässigen Maximal-Leistungsdichte verglichen. Diese Maximal-Leistungsdichte ist von einer eingestellten Soll-Leistungsdichte und/oder von Zuständen einer Temperaturüberwachung in einer Leistungssteuerung für die Heizeinrichtung und/oder einer Temperaturüberwachung unter einer Kochfeldplatte abhängig. Bei Überschreiten der zulässigen Maximal-Leistungsdichte erfolgt eine gleichmäßige Reduzierung der Leistungsdichte an allen Heizeinrichtungen.

In Ausgestaltung der Erfindung kann vorgesehen sein, dass für den Fall, dass mittels der Heizeinrichtungen und der Zusatz-Topferkennungssensoren festgestellt wird, dass eine Heizeinrichtung von mindestens zwei Kochgefäßen entweder jeweils mit mehr als einer Mindestbedeckung bedeckt wird, vorteilhaft mindestens 5 % bzw. 10 %, oder zusammen mit mehr als einer Mindestbedeckung bedeckt wird, bevorzugt mehr als 10 %. Dabei ist für jedes Kochgefäß eine jeweilige Soll-Leistungsdichte bzw. Soll-Leistung eingestellt, wobei der relative Anteil der Bedeckung auf dieser Heizeinrichtung durch die mindestens zwei Kochgefäße berechnet wird samt einer berechneten Fehlflächen-Gewichtung, welche die gesamte Bedeckung auf dieser Heizeinrichtung berücksichtigt. Dabei kann für das Kochgefäß mit der geringsten Soll-Leistungsdichte eine Erhöhung der Gesamt-Leistungsdichte an der Heizeinrichtung um maximal 40 % erfolgen, vorteilhaft maximal 30 %, um eine für das andere Kochgefäß eingestellte größere Soll-Leistungsdichte bzw. Soll-Leistung anzupassen. Dies kann dann möglicherweise an anderen Heizeinrichtungen, die dieses Kochgefäß bedeckt, ausgeglichen werden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombination bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Draufsicht auf ein Induktionskochfeld gemäß der Erfindung mit abgenommener Kochfeldplatte und verschiedenen Konfigurationen von Kochgefäßen darauf und
- Fig. 2 bis 4: schematische Darstellungen, wie unterschiedlich große Kochgefäße an unterschiedlichen Stellen auf das Induktionskochfeld 11 aufgestellt sind und dabei verschiedene Bedeckungen der Induktionsheizspulen haben.

### Detaillierte Beschreibung der Ausführungsbeispiele

In der Fig. 1 ist ein erfindungsgemäßes Induktionskochfeld 11 in der Draufsicht gezeigt, allerdings mit abgenommener bzw. ohne Kochfeldplatte, also sozusagen ein Unterbau 12. Dieser Unterbau 12 kann, wie hier gezeigt, im Wesentlichen wie üblich mit einer Kochfeldplatte verbunden werden. Dazu weist der Unterbau 12 eine Trägerplatte 13 auf, die mit Halterungen odgl. mit der Kochfeldplatte verbunden wird.

Auf der Trägerplatte 13 sind acht im Wesentlichen rechteckige Induktionsheizspulen 15a bis 15h angeordnet. Die Induktionsheizspulen 15 sind sämtlich identisch ausgebildet und gleich ausgerichtet. Sie weisen jeweils lange Seiten und kurze Seiten auf. An den Ecken sind sie etwas abgerundet wegen der besseren Führung der äußeren Spulenwindungen, da diese nicht abgeknickt werden sollten. Dennoch sollen Induktionsheizspulen mit dieser Form im Folgenden als rechteckig oder zumindest angenähert rechteckig angesehen werden wie eingangs erläutert. Oberhalb der Spulenwindungen sind Ferritstäbe aufgelegt. Die Spulenwindungen selbst sind auf Spulenträgern aufgebracht, und diese Spulenträger sind dann wiederum auf der Trägerplatte 13 angeordnet.

Es ist zu erkennen, dass die Induktionsheizspulen 15a bis 15h zu ihren benachbarten Spulen jeweils einen gewissen Abstand aufweisen, der in der Praxis 1 cm bis 3 cm betragen kann, wobei eher geringere Abstände bevorzugt werden. Seitlich benachbarte Induktionsheizspulen 15 weisen geringeren Abstand auf als hintereinander liegende Induktionsheizspulen. Dadurch bilden sich Zwischenflächen zwischen langen Seiten der Induktionsheizspulen. Diese Zwischenflächen sind sämtlich gleich breit und gleich lang. Des Weiteren bilden die Induktionsheizspulen 15 an ihren zueinander hin weisenden bzw. benachbarten kurzen Seiten weitere Zwischenflächen. Auch diese vier Zwischenflächen sind jeweils gleich lang und gleich breit. Sie sind im hier dargestellten Ausführungsbeispiel eben etwas breiter als die langen Zwischenflächen aufgrund der etwas anderen Abstände.

In den Zwischenflächen sind Sensorspulen 25 angeordnet. Diese Sensorspulen 25 sind vorteilhaft wie in der DE 102014224051 A1 beschrieben ausgebildet, also flache, einwindige bzw. einlagige Spulen in runder Form mit 10 Windungen bis 30 Windungen. In den langen Zwischenflächen sind jeweils zwei solcher Sensorspulen 25 angeordnet. Bei diesen in den langen Zwischenflächen angeordneten Sensorspulen 25 ist zu erkennen, dass ihr Mittelpunkt jeweils genau in der Mitte der Zwischenflächen bzw. genau zwischen den seitlich nebeneinander benachbarten Induktionsheizspulen 15 bzw. deren langen Seiten angeordnet ist. Ansonsten überlappen die Sensorspulen 25 die Induktionsheizspulen 15 an deren langen Seiten jeweils ein Stück, und zwar gleichartig. Dies können in der Praxis eine bis drei oder vier Spulenwindungen sein. Des Weiteren sind die Sensorspulen 25 in den langen Zwischenflächen zwar spiegelsymmetrisch zu einer Achse durch die kurzen Zwischenflächen angeordnet. Es ist aber zu erkennen, dass beispielsweise im oberen Bereich des Induktionskochfelds 11 die obere Sensorspule 25 weiter von den oberen kurzen Seiten der Induktionsheizspulen 15a und 15b angeordnet ist als die untere Sensorspule von den unteren kurzen Seiten. Dieser Unterschied kann wenige cm betragen, ist aber deutlich. Die Verschiebung kann einige cm betragen, beispielsweise 1 cm bis 5 cm. Damit wird, wie eingangs angesprochen, die Sensorspulendichte bzw. Erfassungsgenauigkeit im Mittelbereich des gesamten Induktionskochfelds 11 im Vergleich zu den oberen und unteren Randbereichen verbessert.

In den kurzen Zwischenflächen sind ebenfalls Sensorspulen 25 angeordnet. Auch diese sind genau entlang einer Mittellängsachse der kurzen Zwischenflächen angeordnet, überlappen also die jeweils obere und die jeweils untere Induktionsheizspule 15 gleichmäßig. Auch diese Sensorspulen 25 weisen einen geringen Versatz von der zentrischen Anordnung zu den Induktionsheizspulen auf. Schließlich sind noch in Mittelbereichen der Induktionsheizspulen 15 Sensorspulen angeordnet.

Sämtliche Sensorspulen 25 sind mit einer hier nicht dargestellten Steuerung des Induktionskochfelds 11 verbunden. Ein Verfahren zu ihrer Ansteuerung kann der vorgenannten DE 102014224051 A1 entnommen werden.

Im vorderen Bereich weist das Induktionskochfeld 11 einen Bedienbereich auf mit Anzeigen und Bedienelementen zur Leistungseinstellung für Kochstellen, die auf verschiedene Art und Weise von einer oder mehreren Induktionsheizspulen 15 gebildet werden. Dies spielt hier aber keine große Rolle. An den Bedienelementen kann eine Leistungsstufe eingestellt werden.

Es sind mehrere Möglichkeiten für aufgestellte Kochgefäße 29 dargestellt. Im linken oberen Bereich ist ein sehr großes Kochgefäß 29a aufgestellt, im vorderen mittleren Bereich ein mittelgroßes Kochgefäß 29b und rechts oben ein kleines Kochgefäß 29c. Die möglichen Anordnungen der Kochgefäße 29a bis 29c der Fig. 1 zeigen verschiedene Möglichkeiten von Bedeckungen. Nachfolgend soll anhand vereinfachter Darstellungen dargelegt werden, wie jeweils die Soll-Leistung für jede Induktionsheizspule 15 abhängig von der Bedeckung durch ein Kochgefäß bestimmt werden kann.

In der Fig. 2 ist ein mittelgroßes Kochgefäß 29 mit einem Durchmesser von 15 cm auf das Induktionskochfeld 11 aufgesetzt, wobei die Fläche seines Bodens 177 cm² beträgt. Es ist zu erkennen, dass ein Mittelpunkt des Kochgefäßes 29 über dem rechten oberen Bereich der Induktionsheizspule 15e liegt. Eine Sensorspule 25 am linken oberen Rand des Kochgefäßes 29 wird gerade nicht mehr überdeckt. Wie zuvor erläutert worden ist und im Prinzip aus der vorgenannten DE 102014224051 A1 leicht vorstellbar ist, kann eine Steuerung des Induktionskochfelds 11 anhand der Bedeckungsinformationen der Induktionsheizspulen 15e und 15f sowie der überdeckten und gerade nicht überdeckten Sensorspulen 25 die genaue Position und auch die Größe des Kochgefäßes 29 bestimmen. Anhand des zuvor genannten geometrischen Modells in der Steuerung kann sozusagen das in Fig. 2 dargestellte Bild von der Bedeckung der Induktionsheizspulen 15e und 15f durch das Kochgefäß 29 erstellt werden, wobei die Induktionsheizspulen 15a und 15b sowie sonstige Induktionsheizspulen nicht bedeckt sind.

Es ist auch zu erkennen, dass das Kochgefäß 29 Zwischenflächen zwischen den Induktionsheizspulen 15 bedeckt, vor allem zwischen den Induktionsheizspulen 15e und 15f, aber auch zwischen den Induktionsheizspulen 15a und 15e. Diese Flächen des Kochgefäßes 29, die keine Induktionsheizspulen bedecken, sollen mit der Erfindung sozusagen ausgeglichen bzw. kompensiert werden können.

Die Summenbedeckung des Kochgefäßes 29 beträgt etwa 151 cm², also die Summe der Flächen, die das Kochgefäß 29 über den Induktionsheizspulen 15e und 15f bedeckt. Daraus ergibt sich, dass 26 cm² nicht bedeckt sind als Flächendifferenz bzw. als eingangs genannte gesamte Fehlfläche, hauptsächlich hervorgerufen durch die Abstände bzw. Luftspalte zwischen den Induktionsheizspulen. Die einzelnen Bedeckungen der Induktionsheizspulen 15 durch das Kochgefäß 29 sind 117 cm² für die Induktionsheizspule 15e und 34 cm² für die Induktionsheizspule 15f.

Um nun die eingangs genannte Fehlflächen-Gewichtung zu berechnen für jede der Induktionsheizspulen 15e und 15f wird berechnet, welchen Anteil die jeweilige Bedeckung einer Induktionsheizspule an der Summenbedeckung beträgt. Dies sind 78 % für die Induktionsheizspule 15e und 22 % für die Induktionsheizspule 15f. Diese relativen Anteile werden von 1 bzw. von 100 % abgezogen um die relativen Fehlflächen-Anteile zu erhalten. Dies ergibt 22 % für die Induktionsheizspule 15e als relativer Fehlflächen-Anteil bzw. 78 % für die Induktionsheizspule 15f als relativer Fehlflächen-Anteil. Dies wird sozusagen auf 1 normiert, was im vorliegenden Fall relativ leicht ist, da die Summe ja genau 1 ergibt und bei zwei Induktionsheizspulen mit mehr als der Mindestbedeckung auch ergeben muss. Auf die Fehlfläche von 26 cm² bezogen ergibt sich für die Induktionsheizspule 15e eine Fehlflächen-Anteilsfläche von 6 cm² und für die Induktionsheizspule 15f eine Fehlflächen-Anteilsfläche von 20 cm². Diese Fehlflächen-Anteilsfläche zeigt also, dass die deutlich geringer bedeckte Induktionsheizspule 15f durch die Fehlflächen-Gewichtung deutlich stärker gewichtet wird bzw. relativ mehr Fläche hinzugeschlagen bekommt. Somit ergeben sich zusammen mit den zuvor genannten bedeckten Flächen der Induktionsheizspulen als Summe eine Fläche von 123 cm² für die Induktionsheizspule 15e und 54 cm² für die Induktionsheizspule 15f. Bezogen auf die Gesamtfläche des Kochgefäßes 29 ergibt dies 70 % für die Induktionsheizspule 15e und 30 % für die Induktionsheizspule 15f. Aus einem Vergleich mit den vorgenannten relativen Bedeckungen durch das Kochgefäß 29 von 78 % bzw. 22 % ist die stärkere Gewichtung der geringer bedeckten Induktionsheizspule 15f deutlich erkennbar.

Wenn somit das Kochgefäß 29 auf dem Induktionskochfeld 11 mit einer bestimmten Soll-Leistungsstufe entsprechend einer bestimmten Soll-Leistungsdichte oder Soll-Leistung insgesamt beheizt werden soll, so entfallen auf die Induktionsheizspule 15e davon 70 % und die Induktionsheizspule 15f davon 30 % der Leistung.

Bei dem weiteren Ausführungsbeispiel der Fig. 3 ist zu ersehen, dass ein größeres Kochgefäß 29 mit einem Durchmesser von 21 cm und einer daraus resultierenden Bodenfläche 346 cm² so aufgesetzt ist, dass die linke obere Induktionsheizspule 15a weitgehend mit 197 cm², die rechte obere Induktionsheizspule 15b zu knapp einem Drittel mit 91 cm² und die linke untere Induktionsheizspule 15e mit 2 cm² nur minimal bedeckt ist. Die rechte untere Induktionsheizspule 15f ist gar nicht bedeckt. Diese Position und Größe des Kochgefäßes 29 kann wiederum genau bestimmt werden wie zuvor erläutert.

Als genaue Bedeckung ergibt sich für die Induktionsheizspule 15a, dass sie 68 % des Kochgefäßbodens bedeckt, für die Induktionsheizspule 15b sind dies 31,6 % und für die Induktionsheizspule 15e ist dies weniger als 1 %. Da somit die Induktionsheizspule 15e nur sehr gering bedeckt ist und somit die Bedeckung unter einer beispielsweise zu 4 % festgelegten Mindestbedeckung liegt, die eingangs erläutert worden ist, wird sie als gar nicht bedeckt betrachtet. Sie wird also nicht verwendet zum Beheizen des Kochgefäßes 29, was offensichtlich unsinnig wäre. Des Weiteren wird ihr Flächenanteil erfindungsgemäß den anderen Induktionsheizspulen zugeschlagen. Auch dies erfolgt ähnlich wie bei der Fehlflächen-Gewichtung deutlich stärker für die Induktionsheizspule 15b mit der geringeren Bedeckung. So ergibt sich ein korrigierter Fehlflächen-Anteil von 68 % der Fläche des Kochgefäßes 29 für die Induktionsheizspule 15a und 32 % für die Induktionsheizspule 15b. Es ergibt sich eine Summenbedeckung von 288 cm².

Somit liegen auch hier nur zwei zu betreibende Induktionsheizspulen 15 vor. Für die Fehlflächen-Gewichtung werden diese relativen Fehlflächen-Anteile also von 1 abgezogen, was für die Induktionsheizspule 15a 32 % und für die Induktionsheizspule 15b 68 % ergibt. Dann wird wieder auf 1 normiert, was wie zuvor zur Fig. 2 erläutert sehr einfach ist. Dies ergibt jeweils den normierten relativen Fehlflächen-Anteil, nämlich eben 32 % für die Induktionsheizspule 15a und 68 % für die Induktionsheizspule 15b. Somit wird eine Fehlflächen-Fläche zusammen mit der Fläche der zu gering bedeckten Induktionsheizspule 15e von 58 cm² zu 32 % der Induktionsheizspule 15a und zu 68 % Induktionsheizspule 15b zugeschlagen. Dies ergibt jeweils eine Erhöhung der Fläche um 19 cm² als Fehlflächen-Anteilsfläche bzw. 39 cm² als Fehlflächen-Anteilsfläche. Damit ergibt sich für die Induktionsheizspule 15a eine Summe von 216 cm² und für die Induktionsheizspule 15b von 130 cm² und somit ein Anteil an der gesamten Fläche des Kochgefäßes 29 von 62 % für die Induktionsheizspule 15a und von 38 % für die Induktionsheizspule 15b. Wie zuvor zu Fig. 2 erläutert wird eine an der Bedieneinrichtung für das Kochgefäß 29 vorgegebene Soll-Leistung dann entsprechend auf die beiden Induktionsheizspulen 15a und 15b aufgeteilt.

Eine deutlich kompliziertere Situation liegt bei der Konstellation der Fig. 4 vor, bei der wiederum ein Kochgefäß 29 mit einem Durchmesser von 21 cm und einer Gesamtfläche 346 cm² alle Induktionsheizspulen 15a, 15b, 15e, 15f bedeckt, und zwar offensichtlich relativ deutlich mit jeweils mehr als einer geforderten Mindestbedeckung. Die Summe der von dem Kochgefäß bedeckten Flächen der Induktionsheizspulen beträgt 270 cm², somit ergibt sich eine Fehlfläche von 76 cm². Die Bedeckung der Induktionsheizspule 15a beträgt 95 cm², diejenige der Induktionsheizspule 15b 22 cm², diejenige der Induktionsheizspule 15e 120 cm² und für die Induktionsheizspule 15f 33 cm². Damit ergeben sich relative Bedeckungen von 35 % für die Induktionsheizspule 15a, 8% für die Induktionsheizspule 15b, 45 % für die Induktionsheizspule 15e und 12% für die Induktionsheizspule 15f.

Bei der dann durchzuführenden Fehlflächen-Gewichtung werden diese vier %-Zahlen aufaddiert und ergeben, weil eben keine nicht-beheizte Induktionsheizspule bedeckt wird, 100 % bzw. 1. Dann wird die jeweilige Bedeckung von 1 bzw. 100 % abgezogen um den jeweiligen relativen Fehlflächen-Anteil zu berechnen, so dass sich hieraus für die Induktionsheizspule 15a 65 % als relativer Fehlflächen-Anteil ergibt, für die Induktionsheizspule 15b 92 %, für die Induktionsheizspule 15e 55 % und für die Induktionsheizspule 15f 88 %. Diese relativen Fehlflächen-Anteile aufaddiert ergibt 300 % als Fehlflächen-Anteilssumme, und auf 1 normiert sind dies knapp 22 % für die Induktionsheizspule 15a, knapp 31 % für die Induktionsheizspule 15b, 18 % für die Induktionsheizspule 15e und 29 % für die Induktionsheizspule 15f als jeweiliger normierter relativer Fehlflächen-Anteil. Jede Induktionsheizspule 15a bis 15f bekommt also diesen jeweiligen normierten relativen Anteil an der Fehlfläche von 76 cm² zugeschlagen, was für die Induktionsheizspule 15a zusätzliche 17 cm², für die Induktionsheizspule 15b 23 cm², für die Induktionsheizspule 15e 14 cm² und für die Induktionsheizspule 15f 22 cm² als jeweilige Fehlflächen-Anteilsfläche ergibt. Es ist zu sehen, dass diese Fehlflächen-Anteilsflächen also für die beiden gering bedeckten Induktionsheizspulen 15b und 15f relativ groß ausfallen, diese also hierbei stärker gewichtet werden.

Damit ergeben sich als Summe gesamte Flächen von 112 cm² für die Induktionsheizspule 15a, 45 cm² für die Induktionsheizspule 15b, 134 cm² für die Induktionsheizspule 15e und 55 cm² für die Induktionsheizspule 15f. Daraus ergibt sich, dass 32 % der gesamten Leistung für die Beheizung des Kochgefäßes 29 von der Induktionsheizspule 15a erbracht werden, 13 % von der Induktionsheizspule 15b, 39 % von der Induktionsheizspule 15e und 16 % von der Induktionsheizspule 15f. Auch hier ist durch Vergleich mit den relativen Anteilen der Bedeckung von 35 %, 8 %, 45 % und 12 % zu ersehen, dass die erfindungsgemäße Fehlflächen-Gewichtung die gering bedeckten Induktionsheizspulen, hier die Induktionsheizspulen 15b und 15f, sozusagen in ihrer Leistung anhebt um diese geringe Bedeckung und vor allem die zwischen den Induktionsheizspulen liegenden unbedeckten und unbeheizten Zwischenflächen als Fehlfläche auszugleichen.

## Patentansprüche

1. Verfahren zum Betrieb eines Kochfelds (11), wobei
- das Kochfeld (11) eine Vielzahl von nebeneinander und hintereinander angeordneten Heizeinrichtungen (15a-h) in einem Heizbereich aufweist,
- zwischen seitlich nebeneinander angeordneten Heizeinrichtungen (15) und zwischen hintereinander angeordneten Heizeinrichtungen (15) jeweils ein Abstand gegeben ist, der jeweils Zwischenflächen zwischen jeweils zwei nebeneinander bzw. hintereinander angeordneten Heizeinrichtungen entstehen lässt,
- in oder über den Zwischenflächen mindestens ein Zusatz-Topferkennungssensor (25) angeordnet ist,
mit den Schritten:
- Überprüfen ob ein Kochgefäß (29) auf dem Heizbereich über mehreren Heizeinrichtungen (15) aufgesetzt ist, wobei dazu die Heizeinrichtungen selbst und/oder die Zusatz-Topferkennungssensoren (25) verwendet werden,
- Bestimmen einer Position und einer Größe des aufgesetzten Kochgefäßes (29), wobei dazu die Heizeinrichtungen (15) selbst und/oder die Zusatz-Topferkennungssensoren (25) verwendet werden,
- Einstellen einer Soll-Leistungsstufe für das Kochgefäß (29) an einer Bedieneinrichtung, wobei die Soll-Leistungsstufe einer bestimmten Soll-Leistungsdichte und einer bestimmten Soll-Leistung entspricht,
- Ermitteln von Heizeinrichtungen (15), die mit weniger als einer vorgegebenen Mindestbedeckung von dem Kochgefäß (29) bedeckt werden, wobei diese Heizeinrichtungen nicht zum Beheizen des Kochgefäßes verwendet werden,
- Bestimmen einer Summe der von dem Kochgefäß (29) auf jeder Heizeinrichtung (15) mit Mindestbedeckung bedeckten Flächen als Summenbedeckung,
- Berechnen einer Fehlfläche als Flächendifferenz aus der bestimmten Größe des Kochgefäßes (29) minus der Summenbedeckung,
- Berechnen einer Fehlflächen-Gewichtung für jede Heizeinrichtung (15) mit Mindestbedeckung, wobei Heizeinrichtungen mit relativ großer Bedeckung durch das Kochgefäß (29) ein kleines Gewicht bekommen und Heizeinrichtungen mit relativ kleiner Bedeckung durch das Kochgefäß ein großes Gewicht bekommen,
- Berechnen einer wirksamen Fläche für jede Heizeinrichtung (15) aus der von dem Kochgefäß (29) auf jeder Heizeinrichtung bedeckten Fläche sowie aus der Flächendifferenz und aus der Fehlflächen-Gewichtung,
- Berechnen der Soll-Leistung jeder Heizeinrichtung (15) aus der wirksamen Fläche dieser Heizeinrichtung sowie der Soll-Leistungsdichte für das Kochgefäß (29),
- Betrieb der von dem Kochgefäß (29) bedeckten Heizeinrichtungen (15) mit jeweils ihrer Soll-Leistung.

2. Verfahren nach Anspruch 1, **dadurch gekennzeichnet, dass** die Mindestbedeckung 4 % bis 20 % beträgt, wobei insbesondere die vom Kochgefäß (29) bedeckten Flächen auf den nicht berücksichtigten Heizeinrichtungen (15) mit einer unter der Mindestbedeckung liegenden Bedeckung der Flächendifferenz jeweils zur Kompensation zugeschlagen werden oder beim Berechnen der Fehlflächen-Gewichtung berücksichtigt werden, vorzugsweise jeweils umgekehrt relativ zur Bedeckung der einzelnen Heizeinrichtungen zur Kompensation zugeschlagen werden.

3. Verfahren nach Anspruch 1 oder 2, **dadurch gekennzeichnet, dass** zum Berechnen der Fehlflächen-Gewichtung der Anteil der von dem Kochgefäß (29) auf einer Heizeinrichtung (15) mit Mindestbedeckung bedeckten Fläche an der Summenbedeckung von 100 % abgezogen wird um den relativen Fehlflächen-Anteil zu erhalten, wobei sämtliche relativen Fehlflächen-Anteile addiert werden zu einer Fehlflächen-Anteilssumme und dann auf den Wert 1 normiert werden, wobei der relative Anteil jedes Fehlflächen-Anteils an der Fehlflächen-Anteilssumme bestimmt wird und mit der Fehlfläche multipliziert wird um eine jeweilige Fehlflächen-Anteilsfläche zu erhalten, wobei diese Fehlflächen-Anteilsfläche zu der von dem Kochgefäß bedeckten Fläche addiert wird und der Anteil dieser Summe an der gesamten Fläche des Kochgefäßes bestimmt wird, wobei die an jede Heizeinrichtung abzugebende Leistung entsprechend diesem Anteil an der Soll-Leistung für das Kochgefäß berechnet wird.

4. Verfahren nach einem der vorhergehenden Ansprüche, **dadurch gekennzeichnet, dass** der Abstand zwischen seitlich nebeneinander angeordneten Heizeinrichtungen (15) kleiner ist als zwischen hintereinander angeordneten Heizeinrichtungen, wobei vorzugsweise der Abstand mindestens 5 mm bis 20 mm zwischen seitlich nebeneinander angeordneten Heizeinrichtungen und/oder mindestens 10 mm bis 25 mm zwischen hintereinander angeordneten Heizeinrichtungen beträgt.

5. Verfahren nach einem der vorhergehenden Ansprüche, **dadurch gekennzeichnet, dass** aufgrund der Position und der Größe des Kochgefäßes (29) bestimmt wird, welcher Anteil des Kochgefäßes jeweils eine Heizeinrichtung (15) bedeckt, wobei vorzugsweise das Bestimmen der Position und/oder der Größe des aufgesetzten Kochgefäßes mittels eines geometrischen Modells erfolgt, vorzugsweise in abgespeicherter Form.

6. Verfahren nach einem der vorhergehenden Ansprüche, **dadurch gekennzeichnet, dass** eine Heizeinrichtung (15) mit einer überdurchschnittlichen Bedeckung durch das Kochgefäß (29) eine unterdurchschnittliche Erhöhung ihrer Leistung erfährt und eine Heizeinrichtung mit einer unterdurchschnittlichen Bedeckung durch das Kochgefäß eine überdurchschnittliche Erhöhung ihrer Leistung erfährt.

7. Verfahren nach einem der vorhergehenden Ansprüche, **dadurch gekennzeichnet, dass** für den Fall, dass mittels mindestens eines Zusatz-Topferkennungssensors (25), vorzugsweise zusätzlich auch mittels der Heizeinrichtungen (15) selbst, eine Positionsveränderung eines auf den Heizbereich aufgestellten Kochgefäßes (29) erkannt wird, anschließend nur an denjenigen Heizeinrichtungen eine Veränderung ihrer Bedeckung durch das positionsveränderte Kochgefäß abgefragt wird, die zu dem Zusatz-Topferkennungssensor benachbart sind.

8. Verfahren nach einem der vorhergehenden Ansprüche, **dadurch gekennzeichnet, dass** für eine Heizeinrichtung (15) eine Leistungsdichte bzw. Leistung auch unterhalb der an der Bedieneinrichtung eingestellten Soll-Leistungsdichte bzw. Soll-Leistung verwendet wird.

9. Verfahren nach einem der vorhergehenden Ansprüche, **dadurch gekennzeichnet, dass** eine Soll-Gesamtleistungsdichte aller von einem Kochgefäß (29) bedeckten und zu dessen Beheizung betriebenen Heizeinrichtungen (15) berechnet wird aus der Summe der einzelnen Leistungsdichten jeder Heizeinrichtung, wobei diese Soll-Gesamtleistungsdichte mit einer für ein darüber aufgestelltes und zu beheizendes Kochgefäß zulässigen Maximal-Leistungsdichte verglichen wird, wobei die Maximal-Leistungsdichte von einer eingestellten Soll-Leistungsdichte und/oder von Zuständen einer Temperaturüberwachung in einer Leistungssteuerung für die Heizeinrichtung und/oder einer Temperaturüberwachung unter einer Kochfeldplatte abhängig ist, wobei bei Überschreiten der zulässigen Maximal-Leistungsdichte eine gleichmäßige Reduzierung der Leistungsdichte an allen Heizeinrichtungen erfolgt.

10. Verfahren nach einem der vorhergehenden Ansprüche, **dadurch gekennzeichnet, dass** für den Fall, dass mittels der Heizeinrichtungen (15) und der Zusatz-Topferkennungssensoren (25) festgestellt wird, dass eine Heizeinrichtung von mindestens zwei Kochgefäßen (29) entweder jeweils einzeln oder zusammen mit mehr als einer Mindestbedeckung bedeckt wird, der relative Anteil der Bedeckung auf dieser Heizeinrichtung durch die mindestens zwei Kochgefäße berechnet wird samt einer berechneten Fehlflächen-Gewichtung, die die gesamte Bedeckung auf dieser Heizeinrichtung berücksichtigt, wobei für das Kochgefäß mit der geringsten Soll-Leistungsdichte eine Erhöhung der Gesamt-Leistungsdichte an der Heizeinrichtung um maximal 40 % erfolgt zur Anpassung an eine für das andere Kochgefäß eingestellte größere Soll-Leistungsdichte bzw. Soll-Leistung.

11. Kochfeld (11) zur Durchführung des Verfahrens nach einem der vorhergehenden Ansprüche, **gekennzeichnet durch**:
- eine Vielzahl von nebeneinander und hintereinander angeordneten Heizeinrichtungen (15a-h) in einem Heizbereich,
- zwischen seitlich nebeneinander angeordneten Heizeinrichtungen (15) und zwischen hintereinander angeordneten Heizeinrichtungen ist jeweils ein Abstand gegeben, der jeweils Zwischenflächen zwischen jeweils zwei nebeneinander bzw. hintereinander angeordneten Heizeinrichtungen entstehen lässt,
- in oder über den Zwischenflächen ist mindestens ein Zusatz-Topferkennungssensor (25) angeordnet,
- eine Steuerung, die zur Durchführung des Verfahrens nach einem der vorhergehenden Ansprüche ausgebildet ist.

12. Kochfeld (11) nach Anspruch 11, **dadurch gekennzeichnet, dass** der Abstand zwischen seitlich nebeneinander angeordneten Heizeinrichtungen (15) kleiner ist als zwischen hintereinander angeordneten Heizeinrichtungen, wobei vorzugsweise der Abstand mindestens 5 mm bis 20 mm zwischen seitlich nebeneinander angeordneten Heizeinrichtungen und/oder mindestens 10 mm bis 25 mm zwischen hintereinander angeordneten Heizeinrichtungen beträgt.

## Claims

1. Method for operating a cooktop (11), wherein
- the cooktop (11) has a plurality of heating devices (15a-h) arranged juxtaposed and successively in a heating zone,
- between laterally juxtaposed heating devices (15) and between successively arranged heating devices (15), there is a spacing in each case, which spacing respectively provides intermediate surfaces between in each case two juxtaposed or successively arranged heating devices,
- at least one additional pan detection sensor (25) is arranged in or above the intermediate surfaces,
comprising the steps:
- checking whether or not a cooking vessel (29) is placed on the heating zone above multiple heating devices (15), wherein for that purpose the heating devices themselves and/or the additional pan detection sensors (25) are used,
- determining a position and a size of the placed-on cooking vessel (29), wherein for that purpose the heating devices (15) themselves and/or the additional pan detection sensors (25) are used,
- setting a desired power level for the cooking vessel (29) on an operator control device, wherein the desired power level corresponds to a certain desired power density and a certain desired power,
- identifying of heating devices (15) which are covered by the cooking vessel (29) with less than a predetermined minimum covering, wherein these heating devices are not used for heating the cooking vessel,
- determining a sum of the surface areas covered by the cooking vessel (29) on each heating device (15) with minimum covering as a total covering,
- calculating a surface area shortfall as a difference in surface areas from the determined size of the cooking vessel (29) minus the total covering,
- calculating a surface area shortfall weighting for each heating device (15) with minimum covering, wherein heating devices with relatively great covering by the cooking vessel (29) are given a small weight and heating devices with relatively small covering by the cooking vessel are given a great weight,
- calculating an effective surface area for each heating device (15) from the surface area covered on each heating device by the cooking vessel (29) and from the difference in surface areas and from the surface area shortfall weighting,
- calculating the desired power of each heating device (15) from the effective surface area of said heating device and the desired power density for the cooking vessel (29),
- operating the heating devices (15) covered by the cooking vessel (29) using the respective desired power thereof.

2. Method according to claim 1, **characterized in that** the minimum covering is 4 % to 20 %, wherein in particular the surface areas covered by the cooking vessel (29) on the not considered heating devices (15) having a covering below the minimum covering are added to the difference in surface areas in each case for compensation or are considered during calculation of the surface area shortfall weighting, preferably are added for compensation in each case in inverse relationship to the covering of the individual heating devices.

3. Method according to claim 1 or 2, **characterized in that** for calculating the surface area shortfall weighting, the proportion of the surface area covered by the cooking vessel (29) on a heating device (15) with minimum covering of the total covering of 100 % is subtracted to obtain the relative surface area shortfall proportion, wherein all of the relative surface area shortfall proportions are summed up to a surface area shortfall proportion sum and then normalized to the value 1, wherein the relative proportion of each surface area shortfall proportion in the surface area shortfall proportion sum is determined and multiplied with the surface area shortfall to obtain a respective surface area shortfall proportion surface area, wherein said surface area shortfall proportion surface area is added to the surface area covered by the cooking vessel and the proportion of said sum in the entire surface area of the cooking vessel is determined, wherein the power to be output to each heating device is calculated corresponding to said proportion of the desired power for the cooking vessel.

4. Method according to any of the preceding claims, **characterized in that** the spacing between laterally juxtaposed heating devices (15) is smaller than between successively arranged heating devices, wherein preferably the spacing is at least 5 mm to 20 mm between laterally juxtaposed heating devices and/or at least 10 mm to 25 mm between successively arranged heating devices.

5. Method according to any of the preceding claims, **characterized in that**, based on the position and the size of the cooking vessel (29), it is determined what proportion of the cooking vessel covers one heating device (15) in each case, wherein preferably the determining of the position and/or the size of the placed-on cooking vessel is performed using a geometric model, preferably in a stored manner.

6. Method according to any of the preceding claims, **characterized in that** a heating device (15) having an above-average covering by the cooking vessel (29) is provided with a below-average increase in power and a heating device having a below-average covering by the cooking vessel is provided with an above-average increase in power.

7. Method according to any of the preceding claims, **characterized in that**, in case that by means of at least one additional pan detection sensor (25), preferably in addition also by means of the heating devices (15) themselves, a position variation of a cooking vessel (29) placed on the heating zone is detected, subsequently, a variation of their covering by the position-varied cooking vessel is retrieved only on those heating devices that are adjacent to the additional pan detection sensor.

8. Method according to any of the preceding claims, **characterized in that** for a heating device (15) a power density or power also below the desired power density or desired power set on the operator control device is used.

9. Method according to any of the preceding claims, **characterized in that** a desired total power density of all of the heating devices (15) covered by a cooking vessel (29) and operated for heating said cooking vessel is calculated from the sum of the individual power densities of each heating device, wherein said desired total power density is compared to a maximum power density allowed for a cooking vessel placed-on above and to be heated, wherein the maximum power density is a function of a set desired power density and/or conditions of temperature monitoring in power control for the heating device and/or temperature monitoring below a cooktop plate, wherein upon exceeding the allowed maximum power density a uniform reduction of the power density on all heating devices is performed.

10. Method according to any of the preceding claims, **characterized in that**, in case of detecting by means of the heating devices (15) and the additional pan detection sensors (25) that a heating device is covered by at least two cooking vessels (29) either each alone or together with more than a minimum covering, the relative proportion of the covering on said heating device by the at least two cooking vessels is calculated together with a calculated surface area shortfall weighting, considering the entire covering on said heating device, wherein for the cooking vessel with the least desired power density an increase in the total power density on the heating device by a maximum of 40 % is provided for adjusting to a greater desired power density or desired power set for the other cooking vessel.

11. Cooktop (11) for performing the method according to any of the preceding claims, **characterized by**:
- a plurality of heating devices (15a-h) arranged juxtaposed and successively in a heating zone,
- between laterally juxtaposed heating devices (15) and between successively arranged heating devices (15), there is a spacing in each case, which spacing respectively provides intermediate surfaces between in each case two juxtaposed or successively arranged heating devices,
- at least one additional pan detection sensor (25) arranged in or above the intermediate surfaces,
- a control system configured for performing the method according to any of the preceding claims.

12. Cooktop (11) according to claim 11, **characterized in that** the spacing between laterally juxtaposed heating devices (15) is smaller than between successively arranged heating devices, wherein preferably the spacing is at least 5 mm to 20 mm between laterally juxtaposed heating devices and/or at least 10 mm to 25 mm between successively arranged heating devices.

## Revendications

1. Procédé de fonctionnement d'une table de cuisson (11),
- la table de cuisson (11) comportant une pluralité de moyens de chauffage (15a-h), disposés les uns à côtés des autres et les uns derrière les autres, dans une zone de chauffage,
- une distance étant ménagée à chaque fois entre des moyens de chauffage (15) disposés latéralement les uns à côté des autres et entre des moyens de chauffage (15) disposés les uns derrière les autres, laquelle distance permet de générer à chaque fois des surfaces intermédiaires entre deux moyens de chauffage disposés l'un à côté de l'autre ou l'un derrière l'autre,
- au moins un capteur de détection de casserole supplémentaire (25) étant disposé dans ou au-dessus des surfaces intermédiaires,
le procédé comprenant les étapes suivantes :
- vérifier si un récipient de cuisson (29) est placé sur plusieurs moyens de chauffage (15) dans la zone de chauffage, les moyens de chauffage eux-mêmes et/ou les capteurs de détection de casserole supplémentaires (25) étant utilisés pour cela,
- déterminer une position et une grandeur du récipient de cuisson (29) en place, les moyens de chauffage (15) eux-mêmes et/ou les capteurs de détection de casserole supplémentaires (25) étant utilisés pour cela,
- régler un niveau de puissance souhaité pour le récipient de cuisson (29) au niveau d'un moyen de commande, le niveau de puissance souhaité correspondant à une densité de puissance souhaitée déterminée et à une puissance souhaitée déterminée,
- déterminer des moyens de chauffage (15) qui sont recouverts par le récipient de cuisson (29) sur moins d'un recouvrement minimal prédéterminé, ces moyens de chauffage n'étant pas utilisés pour chauffer le récipient de cuisson,
- déterminer la somme des surfaces, couvertes par le récipient de cuisson (29) sur chaque moyen de chauffage (15) avec un recouvrement minimal, en tant que recouvrement total,
- calculer une erreur de surface, en tant que différence de surface, formée par la grandeur déterminée du récipient de cuisson (29) moins le recouvrement total,
- calculer une pondération d'erreur de surface pour chaque moyen de chauffage (15) avec recouvrement minimal, des moyens de chauffage à recouvrement relativement grand par le récipient de cuisson (29) ayant un faible poids et des moyens de chauffage à recouvrement relativement faible par le récipient de cuisson ayant un poids important,
- calculer pour chaque moyen de chauffage (15) une surface effective formée de la surface recouverte par le récipient de cuisson (29) sur chaque moyen de chauffage, ainsi que de la différence de surface et de la pondération d'erreur de surface,
- calculer la puissance souhaitée de chaque moyen de chauffage (15) à partir de la surface effective de ce moyen de chauffage et de la densité de puissance souhaitée pour le récipient de cuisson (29),
- faire fonctionner les moyens de chauffage (15) recouverts par le récipient de cuisson (29) à chaque fois avec la puissance souhaitée.

2. Procédé selon la revendication 1, **caractérisé en ce que** le recouvrement minimal est de 4 % à 20 %, notamment les surfaces recouvertes par le récipient de cuisson (29) sur les moyens de chauffage (15) non pris en compte avec un recouvrement inférieur au recouvrement minimal étant ajoutées à chaque fois pour la compensation à la différence de surface ou étant prises en compte dans le calcul de la pondération d'erreur de surface, de préférence en étant ajoutées pour la compensation de manière inverse par rapport au recouvrement des moyens de chauffage individuels.

3. Procédé selon la revendication 1 ou 2, **caractérisé en ce que**, pour calculer la pondération d'erreur de surface, la proportion de surface, recouverte par le récipient de cuisson (29) sur un moyen de chauffage (15) à recouvrement minimal, est prise sur le recouvrement-somme de 100 % pour obtenir la proportion d'erreur de surface relative, toutes les proportions d'erreur de surface relatives étant ajoutées pour obtenir une somme de proportions d'erreur de surface puis normalisées à la valeur 1, la proportion relative de chaque proportion d'erreur de surface sur la somme des proportions d'erreur de surface étant déterminée et multipliée par l'erreur de surface pour obtenir une surface de proportion d'erreur de surface respective, cette surface de proportion d'erreur de surface étant ajoutée à la surface recouverte par le récipient de cuisson et la proportion de cette somme étant déterminée par rapport à la surface totale du récipient de cuisson, la puissance à délivrer au niveau de chaque moyen de chauffage étant calculée en fonction de cette proportion de puissance souhaitée du récipient de cuisson.

4. Procédé selon l'une des revendications précédentes, **caractérisé en ce que** la distance entre des moyens de chauffage (15) disposés latéralement les uns à côté des autres est inférieure à celle entre des moyens de chauffage disposés les uns derrière les autres, la distance allant de préférence d'au moins 5 mm à 20 mm entre des moyens de chauffage disposés latéralement les uns à côté des autres et/ou d'au moins 10 mm à 25 mm entre des moyens de chauffage disposés les uns derrière les autres.

5. Procédé selon l'une des revendications précédentes, **caractérisé en ce que** l'on détermine sur la base de la position et de la grandeur du récipient de cuisson (29) quelle proportion du récipient de cuisson recouvre à chaque fois un moyen de chauffage (15), la détermination de la position et/ou la grandeur du récipient de cuisson en place étant de préférence effectuée au moyen d'un modèle géométrique, se présentant de préférence sous forme mémorisée.

6. Procédé selon l'une des revendications précédentes, **caractérisé en ce qu'**un moyen de chauffage (15) présentant un recouvrement supérieur à la moyenne par le récipient de cuisson (29) subit une augmentation de sa puissance inférieure à la moyenne et un moyen de chauffage présentant un recouvrement inférieur à la moyenne par le récipient de cuisson subit une augmentation de sa puissance supérieure à la moyenne.

7. Procédé selon l'une des revendications précédentes, **caractérisé en ce que**, dans le cas où une modification de la position d'un récipient de cuisson (29) placé sur la région de chauffage est détectée à l'aide d'au moins un capteur de détection de casserole supplémentaire (25), de préférence également à l'aide des moyens de chauffage (15) eux-mêmes, alors une modification de son recouvrement par le récipient de cuisson dont la position est modifiée n'est alors demandée que pour les moyens de chauffage qui sont adjacent au capteur de détection de casserole supplémentaire.

8. Procédé selon l'une des revendications précédentes, **caractérisé en ce que** l'on utilise pour un moyen de chauffage (15) une densité de puissance ou une puissance qui est également inférieure à la densité de puissance souhaitée ou à la puissance souhaitée réglée sur le moyen de commande.

9. Procédé selon l'une des revendications précédentes, **caractérisé en ce qu'**une densité de puissance totale souhaitée de tous les moyens de chauffage (15) recouverts par un récipient de cuisson (29) et utilisés pour chauffer celui-ci est calculée à partir de la somme des densités de puissance individuelles de chaque moyen de chauffage, cette densité de puissance totale souhaitée étant comparée à une densité de puissance maximale admissible pour un récipient de cuisson à chauffer et placé dessus, la densité de puissance maximale dépendant d'une densité de puissance souhaitée réglée et/ou de conditions d'une surveillance de la température dans une commande de puissance pour le moyen de chauffage et/ou d'une surveillance de température sous une plaque de cuisson, une réduction uniforme de la densité de puissance étant effectuée sur tous les moyens de chauffage lorsque la densité de puissance maximale admissible est franchie vers le haut.

10. Procédé selon l'une des revendications précédentes, **caractérisé en ce que**, dans le cas où à l'aide des moyens de chauffage (15) et des capteurs de détection de casserole supplémentaires (25), on détermine qu'un moyen de chauffage est recouvert par au moins deux récipients de cuisson (29) soit individuellement ou ensemble sur plus d'un recouvrement minimal, la proportion relative de recouvrement de ce moyen de chauffage par les au moins deux récipients de cuisson étant calculée avec un poids d'erreur de surface calculé qui prend en compte le recouvrement total de ce moyen de chauffage, une augmentation de la densité de puissance totale de 40 % maximum au niveau du moyen de chauffage étant effectuée pour le récipient de cuisson ayant la densité de puissance souhaitée la plus faible de manière à s'adapter à une densité de puissance souhaitée ou à une puissance souhaitée réglée plus grande pour l'autre récipient de cuisson.

11. Table de cuisson (11) destinée à la mise en oeuvre du procédé selon l'une des revendications précédentes, **caractérisée par** :
- une pluralité de moyens de chauffage (15a-h), disposés les uns à côté des autres et les uns derrière les autres, dans une zone de chauffage,
- une distance ménagée à chaque fois entre des moyens de chauffage (15) disposés latéralement les uns à côté des autres et entre des moyens de chauffage disposés les uns derrière les autres, laquelle distance permet de générer à chaque fois des surfaces intermédiaires entre deux moyens de chauffage disposés l'un à côté de l'autre ou l'un derrière l'autre,
- au moins un capteur de détection de casserole supplémentaire (25) disposé dans ou au-dessus des surfaces intermédiaires,
- une commande conçue pour mettre en oeuvre le procédé selon l'une des revendications précédentes.

12. Table de cuisson (11) selon la revendication 11, **caractérisée en ce que** la distance ménagée entre les moyens de chauffage (15) disposés latéralement les uns à côté des autres est inférieure à celle ménagée entre des moyens de chauffage disposés les uns derrière les autres, la distance allant de préférence d'au moins 5 mm à 20 mm entre des moyens de chauffage disposés latéralement les uns à côté des autres et/ou d'au moins 10 mm à 25 mm entre des moyens de chauffage disposés les uns derrière les autres.
